# EUROPÄISCHE PATENTSCHRIFT

(11) **EP 0 226 057 B1**
(45) Veröffentlichungstag und Bekanntmachung des Hinweises auf die Patenterteilung: **27.09.1989**
(21) Anmeldenummer: 86115871.5
(22) Anmeldetag: 14.11.1986
(51) Int. Cl.: B65B 1/18, B65B 1/16

(54) **Sackfüllmaschine**
Bag-filling machine
Machine de remplissage de sacs

(30) Priorität: 15.11.1985 DE 3540505
(43) Veröffentlichungstag der Anmeldung: 24.06.1987
(73) Patentinhaber: NATRONAG Gesellschaft für Verpackungssysteme mbH, 3380 Goslar 1 (DE)
(72) Erfinder: Spiess, Joachim, Dr.-Ing., D-3000 Hannover 72 (DE)
(74) Vertreter: Lins, Edgar, Dipl.-Phys. Dr.jur.

(56) Entgegenhaltungen:
- EP-A- 0 036 894
- AT-B- 326 571
- DE-A- 2 717 948
- FR-A- 1 439 188
- GB-A- 703 852
- GB-A- 1 020 543
- US-A- 1 971 852
- US-A- 2 879 970

## Beschreibung

Die Erfindung betrifft eine Sackfüllmaschine, in der das Füllgut mit Druckluft fließfähig gemacht und durch eine Füllröhre gefördert wird, wobei sich das Füllgut in einem Vorratszylinder befindet, der an seiner Unterseite mit einem zur Füllröhre hingeneigten siebförmigen Boden abgeschlossen ist und in dessen Umfangswand oberhalb des Bodens die Füllröhre angesetzt ist.

Derartige Sackfüllmaschinen, die mit dem pneumatischen Förderprinzip arbeiten, sind seit langen Jahren bekannt und werden in der Praxis für die Befüllung von Säcken mit staubenden Gütern eingesetzt. Der siebförmige Boden dient dazu, das Füllgut durch die Luftströmung aufzulockern, damit es fließfähig wird und in die Füllröhre gelangen kann. Es ist bekannt, den Boden zur Füllröhre nach unten geneigt hin auszubilden, um günstigere Strömungsverhältnisse am Übergang von dem Vorratszylinder zur Füllröhre zu gewährleisten. Ferner ist es bekannt, die Füllröhre, die mit einigem Abstand oberhalb des Bodens angeordnet ist, konisch zum Vorratszylinder hin zu erweitern, so daß ein düsenförmiger Übergang vom Vorratszylinder zur Füllröhre entsteht.

In der Praxis hat sich die pneumatische Förderung an sich bewährt. In Kauf genommene Nachteile bestehen darin, daß die Füllrötire am Ende des Füllvorganges eines Sackes, der durch eine Waage gesteuert wird, nicht vollständig geleert ist. Da die Füllröhre regelmäßig in die Wägung mit einbezogen wird, weil der zu füllende Sack an der Füllröhre hängt und deshalb regelmäßig nicht unabhängig von der Füllröhre gewogen werden kann, entsteht hieraus eine Ungenauigkeit beim Wägevorgang, die dazu führt, daß vorsorglich regelmäßig etwas mehr Füllgut in den Sack eingefüllt werden muß als vorgesehen. Probleme ergeben sich ferner beim Wechsel des Füllgutes, da in den bekannten Füllmaschinen sehr große Restmengen verbleiben. Diese müssen entleert werden, wodurch die Umrüstzeit beträchtlich ist.

Aus der AT-B-326 571 ist eine Sackfüllmaschine der eingangs erwähnten Art bekannt, deren zur Füllröhre hin geneigt stehender Boden in sechs Segmente aufgeteilt ist, von denen jeweils zwei in Richtung der Neigung hintereinander angeordnet sind. Die Segmente werden mit einer gemeinsamen Druckluftleitung beaufschlagt. Die sechs Segmente weisen jeweils eine Lufteinlaßöffnung auf, dienen also lediglich der Verteilung der Druckluft auf die Fläche des Bodens. Das Problem der Restmengenentleerung ist in dieser Druckschrift nicht angesprochen.

DurchdieUSA-A-1 971 852 ist ein Vorratssilo bekannt, bei dem die trichterförmig auf eine Bodenöffnung zulaufenden, siebförmigen Behälterwände mit Neigungsrichtung in mehrere Abschnitte hintereinander unterteilt sind und diese Abschnitte mit separaten Druckluftzuführungsleitungen verbunden sind, so daß für jeden der Abschnitte die Druckluft separat eingestellt werden kann. Eine seitliche Füllröhre zur Befüllung von Ventilsäcken ist bei diesem Behälter mit Bodenentleerung nicht vorgesehen.

Der Erfindung liegt die Aufgabe zugrunde, eine Sackfüllmaschine der eingangs erwähnten Art zu erstellen, die eine wesentlich verbesserte Strömung des pneumatisch geförderten Füllgutes gewährleistet und zumindest zu einer Verminderung der in der Füllröhre und in dem Vorratszylinder enthaltenden Restfüllmenge führt.

Diese Aufgabe wird erfindungsgemäß mit einer Sackfüllmaschine gelöst, die folgende Merkmale aufweist:
- ein Vorratszylinder, der an seiner Unterseite durch einen Belüftungsöffnungen aufweisenden, siebförmigen Boden abgeschlossen ist und in dessen Umfangswand oberhalb des Bodens die Füllröhre angesetzt ist,
- der Boden
   - ist zur Füllröhre hin geneigt und bildet mit der Horizontalen einen Neigungswinkel zwischen 10° und 45° und
   - weist wenigstens drei, in Richtung der Neigung des Bodens hintereinander angeordnete Segmente auf, unter denen gegeneinander abgedichtet jeweils eine eigene Druckluftzuführungskammer angeordnet ist, die mit je einer regelbaren Druckluftzuführung versehen ist,
- die Füllröhre
   - ist nach unten geneigt und
   - ihre Neigung entspricht der Neigung des Bodensegments am Übergang zur Füllröhre.

Intensive Untersuchungen haben gezeigt, daß durch die Ausbildung des Bodens aus mehreren, mit eigenen Druckluftzuführungen versehenen Segmenten die Fluidisierung und Füllgutströmung vom Vorratszylinder zu der Füllröhre wesentlich verbessert werden kann. Während bei einem einteiligen Boden ein beträchtlicher toter Winkel an der der Füllröhre gegenüberliegenden Wand des Vorratszylinders entsteht, läßt sich dieser tote Winkel, der von der Füllgutströmung praktisch nicht erfaßt wird, wesentlich verringern oder ganz vermeiden, wenn der Luftdruck für die einzelnen Segmente in geeigneter Weise eingestellt wird. Die Einstellung des Druckes für die verschiedenen Segmente - auch die relative Einstellung des Druckes der Segmente untereinander - ist von dem jeweiligen Füllgut abhängig. Die optimale Einstellung läßt sich experimentell ohne weiteres vom Fachmann ermitteln. Die gewünschte Restgutentleerung setzt den geneigten Boden, dessen Neigungswinkel zwischen 10° und 45°, vorzugsweise bei ca. 20°, liegt, sowie eine entsprechende Neigung der Füllröhre voraus.

Die Strömungsführung wird besonders günstig, wenn das Segment, das unmittelbar vor der Füllröhre liegt, etwa die Breite der Füllröhre aufweist und sich die Breite der hintereinander angeordneten Segmente konisch mit zunehmendem Abstand von der Füllröhre vergrößert. Dabei sind in Neigungsrichtung vorzugsweise wenigstens vier Segmente hintereinander angeordnet.

Eine weitere Verbesserung mit allerdings zusätzlichem Aufwand läßt sich erreichen, wenn die hintereinander angeordneten Segmente seitlich von Seitensegmenten fortgesetzt werden. Dabei sollten die Seitensegmente schräg zu den hintereinander angeordneten Mittelsegmenten geneigt sein, so daß eine konisch zum Füllrohr zulaufende Rinne entsteht, die aus den hintereinander angeordneten Mittelsegmenten und den Seitensegmenten gebildet wird, wobei auch die Seitensegmente noch in mehrere hintereinander oder nebeneinander angeordnete Seitensegmente unterteilt sein können.

Bei der erfindungsgemäßen Füllmaschine stellt es sich als vorteilhaft heraus, wenn die Unterseite der Füllröhre mit der Oberseite des Bodens fluchtend angeordnet ist. Dadurch wird am Übergang zwischen Boden und Füllröhre eine Stufe vermieden, wie sie bei den herkömmlichen Füllmaschinen vorhanden war.

Ferner hat es sich überraschenderweise als günstig herausgestellt, wenn das Füllrohr an ein Durchgangsloch der Wandung des Vorratszylinders angeschlossen ist, dessen Öffnungsquerschnitt mit dem Querschnitt des Füllrohres im wesentlichen identisch ist. Es hat sich überraschenderweise gezeigt, daß jegliche düsenartige Ausbildung des Übergangs vom Vorratszylinder zur Füllröhre zu einer verschlechterten Strömung führt.

Eine besonders gute Entleerung der Füllröhre ergibt sich, wenn die Füllröhre einen Querschnitt mit einer wesentlich größeren Breite als Höhe aufweist. Dabei beträgt das Verhältnis von Breite zu Höhe vorzugsweise etwa 2: 1. Vorzugsweise hat das Füllrohr seine größte Breite an seinem Boden, ist also beispielsweise halbkreisförmig oder vorzugsweise rechteckig.

Eine vollständige Entleerung der Füllröhre und des Vorratszylinders wird erreicht, wenn der Boden und die Füllröhre um 45° nach unten geneigt sind. Diese Neigung der Füllröhre verursacht jedoch erhebliche Probleme bei der Füllung von Ventilsäcken mit innen liegenden Ventilen. Ein in der Praxis sehr guter Kompromiß wird erzielt, wenn Boden und Füllröhre um etwa 20° gegenüber der Horizontalen geneigt sind. Die Erfindung soll im folgenden anhand von in der Zeichnung dargestellten Ausführungsbeispielen näher erläutert werden.

Es zeigen:
Fig. 1 eine seitliche Ansicht einer erfindungsgemäßen Füllmaschine
Fig. 2 eine perspektivische Darstellung eines schräg angeordneten Bodens des Vorratszylinders mit Mittelsegmenten und Seitensegmenten
Fig. 3a eine Draufsicht auf den Boden von oben
Fig. 3b eine seitliche Ansicht des Bodens
Fig. 3c eine Seitenansicht aus Richtung der Füllröhre des Bodens
Fig. 4 einen vertikalen Schnitt durch die Füllröhre und den Übergangsbereich zwischen Vorratszylinder und Füllröhre
Fig. 5 einen Schnitt entlang der Linie AB in Figur 4
Fig. 6 einen horizontalen Schnitt durch die in Figur 4 dargestellte Anordnung.

Die in Figur 1 dargestellte Füllmaschine weist ein Traggestell 1 auf, an dem ein Sackstuhl 2 als Teil einer Wägeeinrichtung befestigt ist. Mit der mit dem Sackstuhl bewegbaren Anordnung ist eine Füllröhre 3 verbunden, die in einen am Gestell 1 gehaltenen Vorratszylinder 4 mündet. Der Vorratszylinder ist an seinem unteren Ende mit einem schräg gestellten Boden 5 abgeschlossen. An der Unterseite des Bodens 5 sind in Figur 1 eine Vielzahl von Druckluftleitungen 6 erkennbar, mit denen Druckluft an verschiedene Stellen des in mehrere Bereiche unterteilten Bodens 5 geleitet wird. Am oberen Ende des Vorratszylinders 4 befindet sich eine Absperreinrichtung 7, die den Vorratszylinder 4 von einer Zuführungsleitung 8 zu einem (nicht dargestellten) Vorratssilo für das Füllgut trennt.

Das Füllrohr 3 ist an seinem vorderen Ende, auf den ein Ventil eines Ventilsacks gesteckt wird, mit einem Blähschlauch 9 umgeben, der für eine Abdichtung zwischen Füllrohr 3 und Ventil des Ventilsackes sorgt, damit ein Ausblasen des staubenden Füllgutes verhindert wird. Der auf die Füllröhre 3 aufgesteckte Sack wird in bekannter Weise mittels eines pneumatisch gesteuerten, von oben auf die Füllröhre drückenden Stempels 10 auf der Füllröhre 3 fixiert. Der über die Druckluftleitungen 6 zugeführte Luftdruck ist mit Hilfe von Einstellreglern 7 einstellbar, wobei je nach Anwendungsfall für jede Druckluftleitung 6 ein eigener Einstellregler 7 oder auch für eine Untergruppe von Druckluftleitungen 6 ein Einstellregler 7 vorgesehen sein können.

Figur 2 zeigt schematisch, daß das Füllrohr 3 in dem dargestellten Ausführungsbeispiel einen rechteckigen Querschnitt aufweist. Vom Füllrohr zur gegenüberliegenden Wand des Vorratszylinders 4 sind sechs hintereinander angeordnete Segmente vorgesehen, von denen das erste Segment 11, das der Füllröhre 3 benachbart ist, an der Übergangsstelle zur Füllröhre 3 die Breite der Füllröhre 3 aufweist. Alle Segmente 11 verbreitern sich konisch zur der Füllröhre 3 gegenüberliegenden Wand des Vorratszylinders 4, so daß sie zur Füllröhre 3 hin eine konisch zulaufende Bahn bilden. Die Segmente 11 schließen aneinander an und sind zur Füllröhre 3 hin gegenüber der Horizontalen nach unten geneigt. In dem dargestellten Ausführungsbeispiel weist das der Füllröhre 3 benachbarte erste Segment eine geringere Neigung auf als die übrigen Segmente 11, die alle gleich geneigt sind und stetig aneinander anschließen. Die Neigung des der Füllröhre 3 benachbarten Segments 11 ist der Neigung der Füllröhre 3 angepaßt, wie Figur 3b verdeutlicht.

Die hintereinander angeordneten Segmente 11 werden seitlich durch Seitensegmente 12 zu dem kompletten Boden 5 ergänzt. Die auf beiden Seiten der Segmente 11 anschließenden Seitensegmente 12 sind seitlich zu den hintereinander angeordneten Segmenten 11 geneigt. Auf jeder Seite der Segmente 11 sind vier Seitensegmente vorgesehen, deren Trennlinien 13 etwa senkrecht zur auf die Füllröhre 3 zeigenden Richtung von den Seitensegmenten 12 aus stehen. Die hintereinander angeordneten Segmente 11 bilden zusammen mit den seitlich ansteigenden Seitensegmenten 12 eine im Querschnitt etwa U-förmige Rinne, deren hochstehende Schenkel schräg nach oben auseinanderlaufen.

Jedes der Segmente 11, 12 weist an seiner Unterseite eine Druckkammer 14 (vgl. Figur 1 und 3b) auf, die gegeneinander abgedichtet sind und jeweils eine eigene Druckluftzuführungsleitung 6 aufweisen. Damit ist sichergestellt, daß die durch die siebartigen Segmente 11, 12 des Bodens 5 strömende Luft für jedes Segment 11, 12 relativ zu anderen Segmenten 11, 12 regelbar ist. Zweckmäßigerweise wird die Druckluftzuleitung 6 für jedes Segment 11, 12 mit einem eigenen Einstellregler 7 versehen sein.

Die geeignete Einstellung der Einstellregler 7 für jedes Segment 11, 12 erlaubt eine Anpassung an das jeweilige Füllgut. Je nach Gewicht und Korngröße des Füllgutes können verschiedene Einstellkombinationen zu einer optimalen Fluidisierung und damit zu einem optimalen Fluß des Füllgutes durch den Vorratszylinder 4 und die Füllröhre 3 führen.

Die beiden Schnittdarstellungen in Figur 4 und Figur 6 verdeutlichen den Aufbau der rechteckigen Füllröhre 3 sowie den Übergang der Füllröhre 3 in den Vorratszylinder 4.

Im Bereich des unteren Teils weist der Vorratszylinder 4 eine Wand 15 auf, in der sich eine Durchgangsöffnung 16 befindet, die mit dem Querschnitt des Füllrohres 3 fluchtet. Der Boden der Füllröhre 3 fluchtet mit der Oberseite des betreffenden Bodensegments 11, so daß auf der Unterseite der Füllröhre 3 ein stetiger Übergang zwischen Boden 5 und der Unterseite der Füllröhre 3 besteht. Im übrigen führt die Durchgangsöffnung 16 gegenüber der Wand 15 des Vorratszylinders 4 zu scharfkantigen Übergängen. Eine düsenartige Aufweitung zur Herstellung eines allmählichen Überganges ist daher vermieden worden.

Figur 4 und 5 zeigen noch eine Luftabführungsleitung 17 an der Unterseite der Füllröhre 3 unterhalb des rechteckigen Querschnitts sowie eine Druckluftzuführungsleitung 18 an der Oberseite der Füllröhre, die in eine von dem Blähschlauch 9 umgebene Kammer 19 mündet und daher das Aufblähen des Blähschlauches 9 bewirkt.

Zur gewichtsmäßigen Entkopplung des vorderen Teils der Füllröhre 3 wird diese mit einem weichen Gummistück 20 zum Gestell 1 hin fortgesetzt. Innerhalb des Gestells schließt sich ein weiteres Gummistück 21 an, das mittels zweier Druckkolben 22 zusammendrückbar ist, um den wirksamen Querschnitt der Füllröhre für den Rest des Befüllvorganges (Feinstrom) um ca. drei Viertel zu verringern. Die Gummistücke 20, 21 weisen den gleichen Innenquerschnitt auf wie das Füllrohr 3.

Neben der Luftabführungsleitung 17 ist noch eine Druckluftzuführungsleitung 23 angeordnet, die unterhalb eines als Sieb 24 mit zwei Belüftungssegmenten ausgebildeten Bodenteils endet und somit am Boden ein Fließbett zur vollständigen Restentleerung erzeugt.

## Patentansprüche

1. Sackfüllmaschine, in der das Füllgut mit Druckluft fließfähig gemacht und durch eine Füllröhre (3) gefördert wird, mit folgenden Merkmalen:
- ein Vorratszylinder (4), der an seiner Unterseite durch einen Belüftungsöffnungen aufweisenden, siebförmigen Boden (5) abgeschlossen ist und in dessen Umfangswand oberhalb des Bodens (5) die Füllröhre (3) angesetzt ist,
- der Boden (5)
- ist zur Füllröhre (3) hin geneigt und bildet mit der Horizontalen einen Neigungswinkel zwischen 10° und 45° und
- weist wenigstens drei, in Richtung der Neigung des Bodens (5) hintereinander angeordnete Segmente (11) auf, unter denen gegeneinander abgedichtet jeweils eine eigene Druckluftzuführungskammer (14) angeordnet ist, die mit je einer regelbaren Druckluftzuführung (6, 7) versehen ist,
- die Füllröhre (3)
- ist nach unten geneigt und
- ihre Neigung entspricht der Neigung des Bodensegments (11) am Übergang zur Füllröhre (3).

2. Sackfüllmaschine nach Anspruch 1, bei der die übrigen hintereinander angeordneten Segmente (11) des Bodens (5) eine größere Neigung aufweisen.

3. Sackfüllmaschine nach Anspruch 1 oder 2, bei der in Richtung der Neigung des Bodens (5) wenigstens vier Segmente (11) hintereinander angeordnet sind.

4. Sackfüllmaschine nach einem der Ansprüche 1 bis 3, dadurch gekennzeichnet, daß die Neigung des Bodensegments (11) am Übergang zur Füllröhre (3) ca. 20° beträgt.

5. Sackfüllmaschine nach einem der Ansprüche 1 bis 4, bei der die Breite des Segments (11) am Übergang zur Füllröhre (3) etwa die Breite der Füllröhre (3) aufweist und sich die Breite der auf der Neigung hintereinander angeordneten Segmente (11) konisch mit zunehmendem Abstand von der Füllröhre (3) vergrößert.

6. Sackfüllmaschine nach einem der Ansprüche 1 bis 5, bei der die hintereinander angeordneten Segmente (11) von Seitensegmenten (12) seitlich fortgesetzt sind.

7. Sackfüllmaschine nach Anspruch 6, wobei die Seitensegmente (12) schräg zu den hintereinander angeordneten Segmenten (11) geneigt sind.

8. Sackfüllmaschine nach einem der Ansprüche 1 bis 6, bei der die Unterseite der Füllröhre mit der Oberseite des Bodens (5) fluchtend angeordnet ist.

9. Sackfüllmaschine nach Anspruch 8, bei der die Füllröhre (3) an ein Durchgangsloch (16) der Wandung (15) des Vorratszylinder (4) angeschlossen ist, dessen Öffnungsquerschnitt mit dem Querschnitt der Füllröhre (3) im wesentlichen identisch ist.

10. Sackfüllmaschine nach einem der Ansprüche 1 bis 9, bei der die Füllröhre (3) einen Querschnitt mit einer wesentlich größeren Breite als Höhe aufweist.

11. Sackfüllmaschine nach Anspruch 10, bei der die Füllröhre (3) ihre größte Breite am Boden aufweist.

12. Sackfüllmaschine nach Anspruch 11, bei der die Füllröhre (3) einen rechteckigen Querschnitt aufweist.

13. Sackfüllmaschine nach einem der Ansprüche 1 bis 12, bei der der Boden der Füllröhre (3) zumindest teilweise als Sieb (24) ausgebildet ist, unter dem eine Druckluftleitung (23) endet.

## Claims

1. Bag filling machine in which the filling material is rendered fluent with compressed air and is supplied through a filling pipe (3), with the following features:
- a supply cylinder (4), which is closed at its underside by a sieve-formed bottom (5) having aerating openings and in whose peripheral wall the filling pipe (3) is fitted above the bottom (5),
- the bottom (5)
- is inclined towards the filling pipe (3) and makes an angle between 10° and 45° with the horizontal and
- comprises at least three segments (11) arranged one behind the other in the direction of the inclination of the bottom, beneath each of which segments a mutually sealed individual compressed air feed chamber (14) is arranged, which are each provided with an adjustable compressed air feed (6, 7),
- the filling pipe (3)
- is downwardly inclined and
- its inclination corresponds to the inclination of the bottom segment (11) at the transition to the filling pipe (3).

2. Bag filling machine according to claim 1, in which the remaining segments (11) of the bottom (5) arranged one behind another have a greater inclination.

3. Bag filling machine according to claim 1 or 2, in which at least four segments (11) are arranged one behind another in the direction of the inclination of the bottom (5).

4. Bag filling machine according to one of claims 1 to 3, characterized in that the inclination of the bottom segment (11) at the transition to the filling pipe (3) amounts to about 20°.

5. Bag filling machine according to one of claims 1 to 4, in which the width of the segment (11) at the transition to the filling pipe (3) has approximately the width of the filling pipe (3) and the width of the segments arranged one behind another on the inclination increases in taper with increasing distance from the filling pipe (3).

6. Bag filling machine according to one of claims 1 to 5, in which the segments (11) arranged one behind another are extended laterally by side segments (12).

7. Bag filling machine according to claim 6, wherein the side segments (12) are inclined obliquely to the segments (11) arranged one behind another.

8. Bag filling machine according to one of claims 1 to 6, in which the unterside of the filling pipe is arranged in alignment with the upper side of the bottom (5).

9. Bag filling machine according to claim 8, in which the filling pipe (3) is connected to a through aperture (16) of the supply cylinder (4), the opening cross-section of which aperture is substantially identical with the cross-section of the filling pipe (3).

10. Bag filling machine according to one of claims 1 to 9, in which the filling pipe (3) has a cross-section with a substantially greater width than height.

11. Bag filling machine according to claim 10, in which the filling pipe (3) has its greatest width at the bottom.

12. Bag filling machine according to claim 11, in which the filling pipe (3) has a rectangular cross-section.

13. Bag filling machine according to one of claims 1 to 12, in which the bottom of the filling pipe (3) is formed at least partially as a sieve (24), beneath which a compressed air line (23) terminates.

## Revendications

1. Machine pour le remplissage de sacs, dans laquelle le produit de remplissage est rendu fluide au moyen d'air comprimé et est transporté dans un tube de remplissage (3), la machine présentant les caractéristiques suivantes:
- un cylindre d'approvisionnement (4), qui est fermé à sa partie inférieure par un fond (5) en forme de tamis qui présente des ouvertures de ventilation, le tube de remplissage (3) étant fixé à la paroi périphérique de ce cylindre au-dessus du fond (5);
- le fond (5)
- est incliné par rapport au tube de remplissage (3) et fait avec l'horizontale un angle d'inclinaison compris entre 10° et 45°, et
- présente au moins trois segments (11) disposés l'un derrière l'autre dans la direction de l'inclinaison du fond (5), sous chacun desquels est disposée une chambre d'alimentation en air comprimé (14) respective, les chambres d'alimentation en air comprimé étant étanches l'une par rapport à l'autre et munies chacune d'une alimentation en air comprimé (6, 7) réglable,
le tube de remplissage (3)
- est incliné vers le bas et
- son inclinaison correspond à l'inclinaison du segment (11) du fond situé à la jonction avec le tube de remplissage (3).

2. Machine pour le remplissage de sacs conforme à la revendication 1, dans laquelle les autres segments (11) du fond (5) disposés les uns derrière les autres présentent une inclinaison plus forte.

3. Machine pour le remplissage de sacs conforme à la revendication 1 ou 2, dans laquelle au moins quatre segments (11) sont disposés l'une derrière l'autre dans la direction de l'inclinaison du fond (5).

4. Machine pour le remplissage de sacs conforme à l'une des revendications 1 à 3, carctérisée en ce que l'angle d'inclinaison du segment (11) du fond situé à la jonction avec le tube de remplissage (3) est d'environ 20°.

5. Machine pour le remplissage de sacs conforme à l'une des revendications 1 à 4, dans laquelle la largeur du segment (11) situé à la jonction avec le tube de remplissage (3) est à peu près égale à celle du tube de remplissage, et la largeur des segments (11) disposés l'une derrière l'autre le long de la pente augmente progressivement à mesure que la distance par rapport au tube de remplissage (3) augmente.

6. Machine pour le remplissage de sacs conforme à l'une des revendications 1 à 5, dans laquelle les segments (11) disposés l'un derrière l'autre sont prolongés latéralement par des segments latéraux (12).

7. Machine pour le remplissage de sacs conforme à la revendication 6, dans laquelle les segments latéraux (12) sont inclinés en oblique par rapport aux segments (11) disposés les uns derrière les autres.

8. Machine pour le remplissage de sacs conforme à l'une des revendications 1 à 6, dans laquelle la face inférieure du tube de remplissage est alignée avec la face supérieure du fond (5).

9. Machine pour le remplissage de sacs conforme à la revendication 8, dans laquelle le tube de remplissage (3) est raccordé à un trou de passage (16) de la paroi (15) du cylindre d'approvisionnement (4), la section transversale de l'ouverture du trou (16) étant sensiblement identique à celle du tube de remplissage (3).

10. Machine pour le remplissage de sacs conforme à l'une des revendications 1 à 9, dans laquelle le tube de remplissage (3) présente une section transversale dont la largeur est nettement plus grande que la hauteur.

11. Machine pour le remplissage de sacs conforme à la revendication 10, dans laquelle le tube de remplissage (3) présente sa plus grande largeur à l'endroit de son fond.

12. Machine pour le remplissage de sacs conforme à la revendication 11, dans laquelle le tube de remplissage (3) présente une section transversale rectangulaire.

13. Machine pour le remplissage de sacs conforme à l'une des revendications 1 à 12, dans laquelle le fond du tube de remplissage (3) est au moins partiellement réalisé comme un tamis (24) sous lequel aboutit une conduite d'air comprimé (23).
